# EUROPÄISCHE PATENTSCHRIFT

(11) **EP 1 442 673 B1**
(45) Veröffentlichungstag und Bekanntmachung des Hinweises auf die Patenterteilung: **25.04.2007**
(21) Anmeldenummer: 04001753.5
(22) Anmeldetag: 28.01.2004
(51) Int. Cl.: A47B 47/00

(54) **Verfahren und Bausatz zum Erstellen von Möbeln**
Method and building set for the construction of furniture
Méthode et ensemble de construction pour réaliser des meubles

(30) Priorität: 29.01.2003 CH 1252003; 18.08.2003 CH 14112003
(43) Veröffentlichungstag der Anmeldung: 04.08.2004
(73) Patentinhaber: Plüss, Stefan, 5034 Suhr (CH)
(72) Erfinder: Plüss, Stefan, 5034 Suhr (CH)
(74) Vertreter: AMMANN PATENTANWÄLTE AG BERN

(56) Entgegenhaltungen:
- DE-A- 10 017 896
- DE-U- 20 004 967
- FR-A- 2 624 567
- US-A- 3 498 654

## Beschreibung

Die vorliegende Erfindung bezieht sich auf ein Verfahren und einen Bausatz zum Erstellen von Möbeln gemäss Oberbegriff von Patentanspruch 1, die dazu gedacht sind, ohne grossen Aufwand vor Ort zusammengebaut und aufgestellt zu werden.

Ein solches Verfahren ist aus der FR-2 624 567 bekannt, wobei das Seil irgendwie gespannt und in der gespannten Stellung gehalten werden muss.

Aus der DE 100 17 896 A1 ist ein kastenförmiges Möbelelement bekannt, dass mit Seilen verspannt wird, wobei die Verspannung eine diagonale Verspannung ist und auch als Auflager für Abstandhalter dienen kann.

Es ist von diesem bekannten Stand der Technik ausgehend Aufgabe der vorliegenden Erfindung ein Verfahren und einen Bausatz zum Erstellen von Möbeln anzugeben, mit denen ohne Verwendung von Schrauben, Nägeln, Leim oder Spannwerkzeugen oder -elementen ein einfaches Zusammensetzen von Möbeln in grosser Vielfalt erlaubt. Die Lösung dieser Aufgabe ist in den Patentansprüchen 1 und 3 definiert.

Im Folgenden wird die Erfindung anhand von Zeichnungen von Ausführungsbeispielen näher erläutert werden:
- Figuren 1.1 1.2, 1.3: zeigen in einer Seitenansicht, einer Sicht von oben und einer Seitenansicht von Fig. 1.2 ein erstes, mit dem erfindungsgemässen Bausatz zusammengebautes Möbelelement,
- Figur 2: zeigt in Seitenansicht ein anderes Möbelelement als Teil eines Möbelgestells,
- Figur 3: zeigt ein weiteres Möbelelement,
- Figur 4: zeigt einen Schnitt gemäss der Linie IV-IV in Fig. 3,
- Figur 5: zeigt ein zusammengebautes Möbelgestell und
- Figur 6: zeigt ein weiteres Möbelelement.

In Fig. 1 ist ein erstes Möbelelement 10 aus Teilen des Bausatzes dargestellt, mit vier Seitenwänden 1, 2, 3 und 4, einem Boden 5 sowie zwei umlaufenden Seilen 6A und 6B. Zwei der Seiten, hier die beiden Schmalseiten 1 und 3, weisen auf der ganzen Höhe einen Falz 7 auf, der die Breite der Seitenwand 2 oder 4 aufweist, wie dies aus Fig. 1.2 hervorgeht. Unten, d. h. bodenseitig, weisen die vier Seiten innen eine umlaufende Nut 8 auf, in welche der Boden 5 eingelegt ist.

Das ganze Möbelelement 10, hier in Form einer Kiste oder Schublade, wird durch zwei Seile 6A und 6B zusammengehalten, wobei jedes Seil in den gezeichneten Ausführungsbeispielen eine bestimmte, unveränderbare Länge aufweist und beispielsweise durch einen Metallclips 9 zusammengehalten ist. Die Seile 6A und 6B sind in einer Nut 31 angeordnet, die aussen längs zweier Seiten, hier längs der beiden Längsseiten 2 und 4 und den Stirnseiten der Seiten 1 und 3, verläuft. Die Länge des Seils ist derart bemessen, dass es im zusammengebauten Zustand des Möbels dieses fest zusammenhält und beträgt demnach etwas weniger als der Aussenumfang des Möbelelements.

Statt Falze an zwei Seitenwänden vorzusehen, ist es auch möglich, alle Seitenenden unter 45° anzuschrägen und so zusammenzufügen. In diesem Falle genügt es, nur an den Ecken Seilführungsnuten vorzusehen.

Falls das erste Element nicht einfach als Schublade gedacht ist, sondern als Gestellelement, sind in zwei der Wände, hier Wand 2 und 4, Ausnehmungen 17 angeordnet, die der Aufnahme je einer Kugel dienen, womit die Möbelelemente derart aufeinander gestellt werden können, dass sie nicht gegenseitig verrutschen können. Statt Kugeln können auch andere Rückhalteelemente wie Stifte, Dübel oder Vorsprünge und entsprechende Vertiefungen verwendet werden.

Aus den Figuren 1.1, 1.2 und 1.3 ist der Zusammenbau des Möbelelements gut ersichtlich. Zuerst werden drei der vier Seitenwände zusammengestellt und die beiden Seile in die Aussennuten 31 gelegt und dann wird gemäss Fig. 1.2 die vierte Seitenwand 4 eingelegt, wie mit dem Pfeil angedeutet in die Endstellung gedrückt, wodurch die beiden Seile gespannt werden. Da die Wände sich jedoch noch winklig verschieben lassen, kann der Boden 5 anschliessend leicht eingelegt und dann schliesslich gemäss Fig. 1.1 oder 1.3 in die Endstellung gedrückt werden, d. h. in die innen umlaufenden Nuten 8. Dadurch ist das ganze Element stabil und praktisch ebenso fest zusammengebaut wie geleimt oder verschraubt. Im Gegensatz dazu kann das Auseinandernehmen sehr leicht durchgeführt werden, indem der Boden wieder herausgedrückt wird und die Teile des Möbelelements in umgekehrter Reihenfolge zusammengelegt werden können.

Das Element kann, wie in Fig. 1 angedeutet, eine Schublade sein oder ein grösseres Schrankelement oder, wie in Fig. 2 angedeutet, ein Möbelelement, das wie in Fig. 6 dargestellt aussieht.

Das Möbelelement 11, siehe Figuren 2 und 6, ist nach einer Seite offen und enthält statt eines Bodens eine Rückwand 12, die in den umlaufenden Nuten 8 eingelassen ist. In Fig. 2 sind wieder die vier Wände 13 bis 16 ersichtlich, wobei dieses Element gleich wie bei Fig. 1 beschrieben zusammengestellt werden kann. Die beiden Seile 6A und 6B sind ebenfalls erkenntlich sowie der Clips 9, wobei die Seile in Aussennuten 40 geführt sind.

In Fig. 2 ist angedeutet, wie beim Aufeinander- und Zusammenstellen von verschiedenen Möbelelementen diese verrutschungssicher mittels Kugeln 18, die in den Vertiefungen 17 ruhen, gehalten werden können. Die Verbindung von verleimten Möbelteilen mittels solcher Kugeln ist Gegenstand einer Schweizer Anmeldung und somit nicht an sich Gegenstand der vorliegenden Erfindung. Jedoch die Kombination von Möbelelementen, die mittels Seilen rasch und sicher zusammengesetzt werden können, und solcher Kugeln ergibt besonders preiswerte und dennoch stabile Möbel. Das Möbelelement 11 steht auf zwei Sockeln 19, wobei hier ebenfalls Kugeln 18 zwischen der als Boden dienenden Wand 16 und den Sockeln verwendet werden können.

Das in Fig. 6 dargestellte Möbel 11 weist ausserdem an der offenen Seite zwei Nuten 20 und 21 auf, in welchen eine oder zwei Schiebetüren 22 laufen. Dabei können auch andere Türen verwendet werden, doch Schiebetüren lassen sich bekanntlich ohne irgendwelche Befestigungselemente in Nuten setzen und so verwenden. In Fig. 2 ist angedeutet, dass mehrere solche Elemente 11 aufeinander gestellt werden können, um eine Wohnwand oder einen Turm zu ergeben.

In den Figuren 3, 4 und 5 ist ein weiteres Gestell dargestellt, das aus dem erfindungsgemässen Bausatz zusammengestellt werden kann. Das Möbelelement 23 besteht aus den beiden Längswänden 24 und 26 sowie aus der Rückwand 25. Das Möbelelement 23 kann für sich so zusammengebaut sein, um dann aufeinander gestapelt zu werden; oder es ist das oberste Element des Gestells 27 von Fig. 5.

Wie aus den Figuren 4 und 5 hervorgeht, sind in den beiden Seitenwänden 24 und 26 Einschnitte 28 derart eingefräst, dass die Seile 6A und 6B darin Aufnahme finden, wobei das Seil vor der Rückwand 25 verläuft, siehe Fig. 4. Das vorne umlaufende Seil bietet die Möglichkeit, eine Klapptüre einzuhängen, wobei diese Türe ein unter 90° stehendes Winkelstück aufweist, wobei die Klapptüre von hinten durch das Seil gesteckt und abgeklappt werden kann.

Die Tablare 29 sind nicht in den Seitenwänden eingelassen, sondern ruhen auf Stiften 33, die in Bohrungen 32 in den Seitenwänden 24 und 26 eingesetzt sind. Die Tablaren weisen Ausnehmungen 34 auf, die der Aufnahme der Stifte dienen, so dass das Tablar nicht verrutschen kann. Selbstberständlich sind andere an sich bekannte Tablar-Aufnahmemittel möglich.

In den Figuren 3 und 4 ist dargestellt, dass anschliessend an das Möbelelement 23 Tablare angeordnet seinen können, denen sich wieder ein gleiches Möbelelement anschliessen kann. Die Zwischentablare 35 ruhen auf U-förmigen Leisten 36, siehe auch Fig. 4, wobei die Schenkel 37 der Leisten Einschnitte 38 aufweisen, in denen das Seil 6A oder 6B gelegt werden kann, wobei das Seil vor allem durch die Rückwand und durch die Tablare gespannt wird. Das Zwischentablar 35 kann dann auf die Leiste und das Seil gelegt werden, ohne dass weitere Elemente notwendig sind. Anstatt einer Leiste können andere Elemente wie ein zweites Seil oder ein Rohr oder dergleichen vorgesehen werden.

Es ist jedoch auch möglich, falls besonders stabile Zwischentablare benötigt werden, zwischen der Stirnseite der Zwischentablare und der einen Wand 26 Kugeln 18 anzuordnen, wie dies in Fig. 3 beim unteren Zwischentablar 39 angedeutet ist.

In Abweichung zu Fig. 3 sind die Seitenwände 24 und 26 sowie die Rückwand 25 von Möbel 27 in Figur 5 durchgehend bis unten und ruhen auf einem Sockel 30.

Ausgehend von diesen wenigen Beispielen ist es möglich, eine sehr grosse Anzahl verschiedenster Möbel und Gestelle aufzustellen, die alle durch ein oder mehrere Seile gehalten werden, ohne dass zur Stabilisierung Schrauben, Nägel oder Leim verwendet werden muss. Es ist auch möglich, weitere Bauteile wie Träger zu verwenden, an denen einzelne Möbelelemente an- oder aufgehängt werden können. Es ist auch möglich, bei Möbelgestellen, die mittels Kugeln aufeinander gestellt sind, ein- und ausverschiebliche Tablare vorzusehen.

Als Material für solche Elemente ist es zweckmässig Sperrholz zu verwenden, doch können auch andere Materialien wie Vollholz oder beschichtetes Holz oder Kunststoffelemente verwendet werden.

Falls solche Gestelle für ein Lagersystem für schwere Gegenstände dienen sollen, die stabilere Wände fordern, kann es zweckmässig sein, in sich geschlossene Stahlseile mit einem Federelement zu verwenden, um das Aufziehen zu erleichtern.

## Patentansprüche

1. Verfahren zum Erstellen von Möbeln mit mindestens drei Wandteilen (1-4; 13-16; 24-26), einem Boden-oder Rückwandteil (5; 12) und mindestens einem in sich geschlossenen Seil (6A, 6B), **dadurch gekennzeichnet, dass** zuerst drei Wandteile (1-4; 13-16; 24-26) zusammengefügt und anschliessend die Seile darumgeschlungen werden, woraufhin entweder ein viertes Wandteil in Stellung gedrückt und ein Boden- oder Rückwandteil (5; 12) eingelegt und ebenfalls in Stellung gedrückt wird, um die Seile zu spannen, oder Tablare (29) zum Spannen der Seile verwendet werden.

2. Verfahren nach Anspruch 1, **dadurch gekennzeichnet, dass** das in sich geschlossene Seil nach dem Aufziehen nicht mehr vorgesehen ist, verändert zu werden.

3. Bausatz zum Erstellen von Möbeln gemäss dem Verfahren nach Anspruch 1 oder 2, mit mindestens drei Wandteilen (1-4; 13-16; 24-26) und einem Boden- oder Rückwandteil (5; 12) und mindestens einem in sich geschlossenen Seil (6A, 6B), wobei mindestens zwei Wände (2, 4; 14, 16; 24, 26) der Wandteile (1-4; 13-16; 24-26) eine durchgehende Aussennut (31, 40) oder Einschnitte (28) zur Aufnahme und Führung des Seiles (6A, 6B) aufweisen.

4. Bausatz nach Anspruch 3, **dadurch gekennzeichnet, dass** die Enden der Wände unter 45° angeschrägt sind und aussen an den Ecken Seilführungsnuten vorgesehen sind.

5. Bausatz nach Anspruch 3 oder 4, **dadurch gekennzeichnet, dass** die Wandteile (1-4; 13-16) innen eine umlaufende Nut (8) zur Aufnahme eines Boden- oder Rückwandteils (5; 12) aufweisen.

6. Bausatz nach einem der Ansprüche 3 oder 4, **dadurch gekennzeichnet, dass** er zwei Seitenwände (24, 26) mit an den Stirnwänden angebrachten Einschnitten (28) zur Aufnahme des Seils (6), eine Rückwand (25) und ein Tablar (29) zum Erstellen eines Möbelelementes (23) aufweist, wobei ferner Stifte (33) vorhanden sind, um die Tablare zu halten.

7. Bausatz nach einem der Ansprüche 3 bis 6, **dadurch gekennzeichnet, dass** aufeinander zu liegende Wände zueinander komplementäre Rückhaltemittel, insbesondere Vertiefungen (17) und Kugeln (18), aufweisen.

8. Bausatz nach einem der Ansprüche 3 bis 7, **dadurch gekennzeichnet, dass** er ferner Verbindungselemente, insbesondere Leisten (36), aufweist, die der Aufnahme von Zwischentablaren (35) dienen und bei ihren Enden einen Einschnitt (38) zur Aufnahme des Seils aufweisen.

9. Bausatz nach einem der Ansprüche 3 bis 8, **dadurch gekennzeichnet, dass** das in sich geschlossene Seil (6, 6A, 6B) ein Federelement enthält.

## Claims

1. Method for assembling pieces of furniture having at least three wall portions (1-4; 13-16; 24-26), a bottom or rear wall portion (5; 12), and at least one rope formed as closed loop (6A, 6B), **characterised in that** three wall portions (1-4; 13-16; 24-26) are first assembled and then the ropes are wrapped around them, whereupon either a fourth wall portion is pushed into place and a bottom or rear wall portion (5; 12) is inserted and also pushed into place in order to tension the ropes, or shelves (29) are used for tensioning the ropes.

2. Method according to claim 1, **characterised in that** the rope formed as closed loop is no longer intended to be altered after having been drawn on.

3. Building set for assembling pieces of furniture according to the method of claim 1 or 2, comprising at least three wall portions (1-4; 13-16; 24-26) and a bottom or rear wall portion (5; 12) and at least one rope formed as closed loop (6A, 6B), at least two walls (2, 4; 14, 16; 24, 26) of the wall portions (1-4; 13-16; 24-26) having a continuous external groove (31, 40) or incisions (28) for receiving and guiding the rope (6A, 6B).

4. Building set according to claim 3, **characterised in that** the ends of the walls are bevelled at 45° and rope guiding grooves are provided on the outside at the corners.

5. Building set according to claim 3 or 4, **characterised in that** the wall portions (1-4; 13-16) are internally provided with a circular groove (8) for receiving a bottom or rear wall portion (5; 12).

6. Building set according to one of claims 3 or 4, **characterised in that** it comprises two side walls (24, 26) provided on their front sides with incisions (28) for receiving the rope (6), a rear wall (25), and a shelf (29) for assembling a furniture element (23), pins (33) being further provided for holding the shelves.

7. Building set according to one of claims 3 to 6, **characterised in that** walls that are intended to contact each other are provided with mutually complementary retaining means, more particularly recesses (17) and balls (18).

8. Building set according to one of claims 3 to 7, **characterised in that** it further comprises connecting elements, more specifically ledges (36) that serve for receiving intermediate shelves (35) and are provided at their ends with incisions (38) for receiving the rope.

9. Building set according to one of claims 3 to 8, **characterised in that** the rope formed as closed loop (6, 6A, 6B) comprises a spring element.

## Revendications

1. Procédé pour assembler des meubles comprenant au moins trois éléments de paroi (1-4; 13-16; 24-26), un élément de fond ou de paroi arrière (5; 12) et au moins une corde en forme de boucle fermée (6A, 6B), **caractérisé en ce que** d'abord trois éléments de paroi (1-4; 13-16; 24-26) sont assemblés et ensuite les cordes sont passées autour de ceux-ci, sur quoi soit un quatrième élément de paroi est forcé en place et un élément de fond ou de paroi (5; 12) est inséré et également forcé en place afin de tendre les cordes, soit des tablettes (29) sont utilisées pour tendre les cordes.

2. Procédé selon la revendication 1, **caractérisé en ce que** la corde en forme de boucle fermée, une fois tendue, n'est plus destinée à être modifiée.

3. Ensemble de construction pour assembler des meubles conformément au procédé selon la revendication 1 ou 2, comprenant au moins trois éléments de paroi (1-4; 13-16; 24-26), un élément de fond ou de paroi arrière (5; 12) et au moins une corde en forme de boucle fermée (6A, 6B), au moins deux parois (2, 4; 14, 16; 24, 26) des éléments de paroi (1-4; 13-16; 24-26) présentant une rainure extérieure continue (31, 40) ou des incisions (28) pour recevoir et guider la corde (6A, 6B).

4. Ensemble de construction selon la revendication 3, **caractérisé en ce que** les extrémités des parois sont chanfreinées à 45° et que des rainures de guidage de la corde sont prévues à l'extérieur aux coins.

5. Ensemble de construction selon la revendication 3 ou 4, **caractérisé en ce que** les éléments de paroi (1-4; 13-16) présentent à l'intérieur une rainure circulaire (8) destinée à recevoir un élément de fond ou de paroi arrière (5; 12).

6. Ensemble de construction selon l'une des revendications 3 ou 4, **caractérisé en ce qu'**il comprend deux parois latérales (24, 26) dont les faces frontales sont pourvues d'incisions (28) pour recevoir la corde (6), une paroi arrière (25) et une tablette (29) pour assembler un élément de meuble (23), des taquets (33) étant pourvus en outre pour retenir les tablettes.

7. Ensemble de construction selon l'une des revendications 3 à 6, **caractérisé en ce que** des parois touchantes présentent des moyens de rétention réciproquement complémentaires, plus particulièrement des évidements (17) et des billes (18).

8. Ensemble de construction selon l'une des revendications 3 à 7, **caractérisé en ce qu'**il comprend en outre des éléments de liaison, plus particulièrement des tasseaux (36), qui servent à recevoir des tablettes intermédiaires (35) et présentent à leurs extrémités une incision (38) pour recevoir la corde.

9. Ensemble de construction selon l'une des revendications 3 à 8, **caractérisé en ce que** la corde en forme de boucle fermée (6, 6A, 6B) comprend un élément à ressort.
